# EUROPÄISCHE PATENTSCHRIFT

(11) **EP 0 698 434 B1**
(45) Veröffentlichungstag und Bekanntmachung des Hinweises auf die Patenterteilung: **17.11.1999**
(21) Anmeldenummer: 95112424.7
(22) Anmeldetag: 08.08.1995
(51) Int. Cl.: B22D 11/10

(54) **Stranggiessanlage zum Giessen von Dünnbrammen**
Installation for continuous casting of thin slabs
Installation de coulée continue de brames minces

(30) Priorität: 22.08.1994 DE 4429685
(43) Veröffentlichungstag der Anmeldung: 28.02.1996
(73) Patentinhaber: SMS SCHLOEMANN-SIEMAG AKTIENGESELLSCHAFT, 40237 Düsseldorf (DE)
(72) Erfinder: Streubel, Hans, D-40699 Erkrath (DE); Flemming, Günter, Dr., D-40699 Erkrath (DE); Boysen, Erk, D-40883 Ratingen (DE)
(74) Vertreter: Valentin, Ekkehard, Dipl.-Ing.

(56) Entgegenhaltungen:
- EP-A- 0 317 790
- EP-A- 0 614 713
- WO-A-92/12814
- WO-A-94/16844
- CAHIERS D'INFORMATIONS TECHNIQUES DE LA REVUE DE METALLURGIE, Bd. 90, Nr. 4, 1.April 1993 Seiten 513-520, XP 000385086 MANNEVELD D 'THE EMBR: A NEW METALLURGICAL INSTRUMENT FOR CLEAN STEEL? FIRST RESULTS AT HOOGOVENS IJMUIDEN'

## Beschreibung

Die Erfindung betrifft eine Stranggießanlage zum Gießen von Dünnbrammen mit einer elektromagnetischen Bremsvorrichtung für die durch ein Tauchgießrohr in die Kokille einströmende Stahlschmelze, umfassend je eine den Kokillenbreitseitenwänden zugeordnete Spule mit einem ferromagnetischen, aus auswechselbaren Teilkernen bestehenden Kern sowie ein die Kokille umschließendes Joch.

Eine Stranggießanlage mit einer solchen Bremsvorrichtung ist durch die WO-A-92/12814 bekanntgeworden. Um ein einerseits im wesentlichen über die gesamte Strangbreite und andererseits in Strangrichtung mit unterschiedlicher Stärke, nämlich im Bereich des Gießspiegels bzw. Meniscus mit einem Wert von maximal 500 Gauss und in dem darunter liegenden Bereich mit einem variablen Wert von 60 bis 100% von 1000 Gauss wirkendes Magnetfeld einstellen zu können, sind die Magnete dort beweglich bzw. mit ein- oder verstellbaren Kernen ausgebildet. Eine alternative Ausführung sieht vor, daß die elektromagnetische Bremsvorrichtung in Verbindung mit der Spule des Magnets einen Kern aufweist, der aus auswechselbaren Kernteilen besteht. Die einzustellende magnetische Feldstärke von maximal 1000 Gauss hängt somit allein von der Zahl der im Einsatz befindlichen Kernteile ab.

In Kenntnis der Tatsache, daß sich bei unterschiedlichen Gießprogrammen, d.h. unterschiedlichen Gießgeschwindigkeiten, Gießformaten, Stahlqualitäten und Eingießbedingungen unterschiedliche instabile Strömungsverhältnisse innerhalb der Kokille mit der Folge von Qualitätsmängeln einstellen können, liegt der Erfindung die Aufgabe zugrunde, die aus einer gattungsgemäßen, einen engen Kokillenformraum aufweisenden Stranggießanlage aus dem Tauchgießrohr mit hoher Geschwindigkeit ausströmende Schmelze mit einer einfachen, kostengünstigen Bremsvorrichtung genauer dem Gießprogramm und den daraus resultierenden Gießbedingungen anzupassen.

Diese Aufgabe wird erfindungsgemäß dadurch gelöst, daß die Kerne aus einem über die Breite der Kokille reichenden Hauptkern und stranggießseitigen Teilkernen, gebildet sind, wobei zur Anpassung des Magnetfeldes an wechselnde Gießbedingungen unterschiedlich bemessene, und/oder konfigurierte Teilkerne wahlweise einsetzbar sind.

Durch die erfindungsgemäße Anpassung des Magnetfeldes an das jeweilige Gießprogramm kann bei wechselnden Gießbedingungen durch definierte Abbremsung der Eingießströmung eine konstante optimale Strömungsverteilung innerhalb der Kokille erzielt werden. Insbesondere werden Strangschalenauswaschung, Gießspiegelwellen, zu einer Mangelschmierung führende örtliche Dickenschwankungen der aufliegenden Schlackenschicht, und ein Einziehen von Schlacke und Gießpulver in den Strang vermieden. Daraus resultiert als Gesamtwirkung eine erhebliche Verbesserung sowohl der Strangoberfläche als auch des Gefüges des gegossenen Dünnbrammenstranges.

Zur genaueren Anpassung und Einstellung des Magnetfeldes können die Teilkerne folgender Ausgestaltung verwendet werden:
Die Teilkerne weisen unterschiedliche Längenmaße auf.
Die Teilkerne weisen unterschiedliche Höhenmaße auf.
Die Seitenbereiche eines Teilkernes sind gegenüber einem Mittenbereich in der Höhe versetzt.

Gemäß einem weiteren Merkmal der Erfindung befindet sich in einem Kokillenrahmen zur Aufnahme der unterschiedlichen Teilkerne aus magnetischem Werkstoff gießstrangseitig vor einem Hauptkern eine Ausnehmung und in durch Teilkerne unterschiedlicher Abmessung in der Ausnehmung verbleibenden Zwischenräumen sind unmagnetische Füllstücke eingesetzt.

In der Zeichnung sind Ausführungsbeispiele mit Merkmalen und Vorteilen der Erfindung dargestellt. Es zeigen
- Fig. 1: eine Dünnbrammenstranggießkokille mit einer elektromagnetischen Bremsvorrichtung im Querschnitt,
- Fig. 2: einen senkrechten Teilschnitt des Kokillenrahmens im Bereich der Ausnehmung für einen Teilkern mit Querschnitten von unterschiedlichen Teilkernen,
- Fig. 3: einen horizontalen Teilschnitt einer Kokillenseite mit Längsschnitten unterschiedlicher Teilkerne
und
- Fig. 4: die Ansicht eines Teilkernes mit in Gießrichtung gegenüber einem Mittenbereich versetzten Seitenbereichen.

Bei der in Fig. 1 dargestellten Stranggießkokille für Dünnbrammen ist ein Formraum 1 durch je zwei gekühlte Breitseitenwände 2 und Schmalseitenwände 3 gebildet. Die Breitseitenwände 2 sind an einem Kokillenrahmen 4 befestigt. Die Kühlwasserzufuhr erfolgt aus je einer unteren Kühlkammer 5, während die Kühlwasserableitung über je eine obere Kühlkammer 6 erfolgt. Die Stahlschmelze wird durch ein Tauchgießrohr 7 eingeleitet und die Kokille bis zum Gießspiegel 8 gefüllt, der durch Gießpulver abgedeckt wird. Das Tauchgießrohr 7 ist mit seitlichen nach unten geneigten öffnungen 9 versehen aus denen die Gießströme austreten.

Eine elektromagnetische Bremsvorrichtung für die austretenden Gießströme besteht aus einem die Kokille umschließenden Joch 10, an dem auf jeder Seite ein über die Breite der Kokille reichender Hauptkern 11 befestigt ist. Jeder Hauptkern 11 ist von einer Spule 12 umgeben. Stirnseitig zu den Hauptkernen sind im Kokillenrahmen 4 Ausnehmungen 13 vorgesehen, in die Teilkerne 14a - m zur Beeinflussung des Magnetfeldes wahlweise eingesetzt werden.

In Fig. 2 sind vor der vertikal geschnittenen Ausnehmung 13 im Kokillenrahmen 4 verschiedene Teilkerne 14a - g in Einbaulage dargestellt. Die Teilkerne 14a - g unterscheiden sich sowohl hinsichtlich Länge, Querschnittsform als auch ihrer Anordnung in der Ausnehmung 13. Die sich dabei ergebenden Zwischenräume sind durch Füllstücke 15b - g ausgefüllt.

In Fig. 3 sind vor einer im Horizontalschnitt dargestellten Ausnehmung 13 im Kokillenrahmen 4 Längsansichten von über die Kokillenbreite reichenden Teilkernen 14h - l dargestellt. Zur Beeinflussung des Magnetfeldes sind die Teilkerne 14h - l über Längsabschnitte im Querschnitt reduziert, wobei Hohlräume durch Füllstücke 15i - l aus unmagnetischem Material ausgefüllt sind. Auch hierbei kann die Länge der Teilkerne variieren.

Fig. 4 zeigt eine Vorderansicht eines Teilkernes 14m, wobei seitliche Bereiche X gegenüber dem Mittenbereich Y in Richtung der durch den Pfeil 16 angegebenen Gießrichtung versetzt sind. Auf diese Weise erfolgt eine Anpassung in Richtung von abwärts geneigten Gießströmungen.

Die Erfindung ist nicht auf das dargestellte Ausführungsbeispiel einer Dünnbrammenkokille mit trichterförmigem oberen Eingießbereich beschränkt, sondern gleichermaßen bei Kokillen mit parallelen oder von der Oberseite bis zur Ausgangsöffnung gewölbten Breitseitenwänden anwendbar.

## Patentansprüche

1. Stranggießanlage zum Gießen von Dünnbrammen mit einer elektromagnetischen Bremsvorrichtung für die durch ein Tauchgießrohr (7) in die Kokille einströmende Stahlschmelze, umfassend eine den Kokillenbreitseitenwänden (2) zugeordnete Spule (12) mit einem ferromagnetischen, aus auswechselbaren Teilkernen (14a bis m) bestehenden Kern sowie ein die Kokille umschließendes Joch (10),
**dadurch gekennzeichnet**,
daß die Kerne aus einem über die Breite der Kokille reichenden Hauptkern (11) und stranggießseitigen Teilkernen (14) gebildet sind, wobei zur Anpassung des Magnetfeldes an wechselnde Gießbedingungen unterschiedlich bemessene und/oder konfigurierte Teilkerne (14a bis m) wahlweise einsetzbar sind.

2. Stranggießanlage nach Anspruch 1,
**dadurch gekennzeichnet**,
daß die Teilkerne (14h - m) unterschiedliche Längenmaße (L) aufweisen.

3. Stranggießanlage nach Anspruch 1,
**dadurch gekennzeichnet**,
daß die Teilkerne (14b - g) unterschiedliche Höhenmaße (H) aufweisen.

4. Stranggießanlage nach Anspruch 1,
**dadurch gekennzeichnet**,
daß die Teilkerne (14e - g und 14i - m) über ihre Länge Querschnittsverringerungen aufweisen.

5. Stranggießanlage nach Anspruch 1,
**dadurch gekennzeichnet**,
daß Seitenbereiche (X) eines Teilkernes (14m) gegenüber einem Mittenbereich (Y) in der Höhe (H) versetzt sind.

6. Stranggießanlage nach einem oder mehreren der Ansprüche 1 bis 5,
**dadurch gekennzeichnet**,
das sich in einem Kokillenrahmen (4) zur Aufnahme der unterschiedlichen Teilkerne (14a - m) gießstrangseitig vor einem Hauptkern (11) eine Ausnehmung (13) befindet und an die Stelle von durch Teilkerne (14b - g und 14i - m) unterschiedlicher Abmessung in der Ausnehmung (13) verbleibenden Zwischenräumen unmagnetische Füllstücke (15b - g und 15i - l) eingesetzt sind.

## Claims

1. Continuous casting plant for the casting of thin slabs with an electromagnetic braking device for the steel melt flowing into the chill mould through a casting dip pipe (7), comprising a coil (12), which is associated with the wide side walls (2) of the chill mould, with a ferromagnetic core consisting of exchangeable partial cores (14a to m) as well as a yoke (10) surrounding the chill mould, characterised in that the cores are formed from a main core (11) extending over the width of the chill mould and partial cores (14) at the continuous casting side, wherein differently dimensioned and/or shaped partial cores (14a to m) are selectably usable for adaptation of the magnetic field to varying casting conditions.

2. Continuous casting plant according to claim 1, characterised in that the partial cores (14h to m) have different length dimensions (L).

3. Continuous casting plant according to claim 1, characterised in that the partial cores (14b to g) have different height dimensions (H).

4. Continuous casting plant according to claim 1, characterised in that the partial cores (14e to g and 14i to m) have reductions in cross-section over their length.

5. Continuous casting plant according to claim 1, characterised in that the side regions (X) of a partial core (14m) are displaced in height (H) relative to a centre region (Y).

6. Continuous casting plant according to one or more of claims 1 to 5, characterised in that a recess (13) is disposed in a chill mould frame (4) for reception of the different partial cores (14a to m) at the continuous casting side in front of a main core (11) and non-magnetic filler members (15b to g and 15i to l) are inserted at the locations of intermediate spaces left in the recess (13) by partial cores (14b to g and 14i to m) of different size.

## Revendications

1. Installation de coulée continue de brames minces, présentant un dispositif de freinage électromagnétique pour le bain de fusion alimenté dans la coquille via une busette de coulée (7), comprenant une bobine (12) associée aux parois (2) du coté large de la coquille et un noyau ferromagnétique constitué par des noyaux partiels (14a-m) pouvant être remplacés ainsi qu'une culasse (10) entourant la coquille, caractérisée en ce que les noyaux sont formés par un noyau principal (11) s'étendant sur la largeur de la coquille et par des noyaux partiels (14) du coté du produit coulé, des noyaux partiels (14a à m) de dimensions et/ou de configurations différentes étant utilisables au choix pour l'adaptation du champ magnétique aux conditions de coulée variables.

2. Installation de coulée continue selon la revendication 1, caractérisée en ce que les noyaux partiels (14h - m) présentent des longueurs (L) de dimensions différentes.

3. Installation de coulée continue selon la revendication 1, caractérisée en ce que les noyaux partiels (14b-g) présentent des hauteurs (H) de dimensions différentes.

4. Installation de coulée continue selon la revendication 1, caractérisée en ce que les noyaux partiels (14e-g et 14i-m) présentent des diminutions de sections sur leur longueur.

5. Installation de coulée continue selon la revendication 1, caractérisée en ce que les zones latérales (X) d'un noyau partiel (14m) sont décalées dans la hauteur (H) par rapport à une zone centrale (Y).

6. Installation de coulée continue selon une ou plusieurs des revendications 1 à 5, caractérisée en ce qu'un évidement (13) est situé dans un cadre de coquille (4), destiné à accueillir les différents noyaux partiels (14a-m) du côté de la coulée continue, avant un noyau principal (11) et en ce qu'on a placé, à l'endroit des espaces intermédiaires résiduels dans l'évidement (13), à cause des noyaux partiels (14b-g) de dimensions différentes, des pièces de remplissage (15b-g et 15i-l) non magnétiques.
